# EUROPÄISCHE PATENTSCHRIFT

(11) **EP 3 780 906 B1**
(45) Veröffentlichungstag und Bekanntmachung des Hinweises auf die Patenterteilung: **24.01.2024**
(21) Anmeldenummer: 20187098.7
(22) Anmeldetag: 22.07.2020
(51) Int. Cl.: H05B 6/06

(54) **INDUKTIVES KOCHFELD, SYSTEM, UMFASSEND EIN INDUKTIVES KOCHFELD UND EIN AUFSTELLGERÄT, UND VERFAHREN ZUM BETRIEB EINES SYSTEMS**
INDUCTIVE HOB, SYSTEM COMPRISING AN INDUCTIVE HOB AND A SETTING DEVICE, AND METHOD FOR OPERATING A SYSTEM
PLAQUE DE CUISSON INDUCTIVE, SYSTÈME COMPRENANT UNE PLAQUE DE CUISSON INDUCTIVE ET UN APPAREIL DE MONTAGE ET PROCÉDÉ DE FONCTIONNEMENT D'UN SYSTÈME

(30) Priorität: 14.08.2019 DE 102019121869
(43) Veröffentlichungstag der Anmeldung: 17.02.2021
(73) Patentinhaber: Miele & Cie. KG, 33332 Gütersloh (DE)
(72) Erfinder: Ebke, Daniel, 33613 Bielefeld (DE); Ennen, Volker, 32130 Enger (DE); Müller, Christoph, 32289 Rödinghausen (DE)

(56) Entgegenhaltungen:
- EP-A1- 3 226 651
- WO-A1-2014/075923
- DE-B3-102017 112 945

## Beschreibung

Die Erfindung betrifft ein System der im Oberbegriff des Patentanspruchs 1 genannten Art und ein Verfahren der im Oberbegriff des Patentanspruchs 5 genannten Art.

Derartige Systeme und Verfahren sind aus dem Stand der Technik bereits in einer Vielzahl von Ausführungsformen bekannt.

Gatungsgemäß ist das Dokument DE 2017 112 945 B3 bekannt.

Beispielsweise ist aus dem Dokument EP 3 001 771 B1 ein Verfahren zur Detektion der Identität eines Topfes auf einer Kochstelle eines Kochfelds und ein System eines Kochfelds mit einem Topf bekannt. Das Kochfeld weist ein Topfsensormittel auf, mittels dem das Vorhandensein eines Topfes auf der Kochstelle detektiert werden soll. Der Topf weist einen Temperatursensor und einen Sender auf, wobei der Sender mindestens zwei Datensätze an einen Empfänger einer Kochfeldsteuerung übertragen soll. Der erste Datensatz soll eine Identifizierungseinrichtung für einen einzelnen Topf darstellen, während der zweite Datensatz den mittels des Temperatursensors gemessenen Temperaturzustand des Topfes betreffen soll. Wenn das Topfsensormittel das Vorhandensein eines beliebigen Topfes detektiert hat, soll mittels einer Leistungsprofilvorlage ein Heizelement aktiviert werden, um eine Temperaturveränderung im auf der Kochstelle aufgestellten Topf zu bewirken. Aufgrund der thermischen Kapazität des Topfes liegt dabei immer eine Verzögerung der Temperaturveränderung zu der Leistungsprofilvorlage vor. Mittels der an die Kochfeldsteuerung zurückgesendeten Temperaturinformationen soll dann bestimmt werden, ob das vom Temperatursensor am Topf detektierte Temperaturprofil zu der vom Heizelement erzeugten Vorlage des Leistungsprofils korrespondiert. Falls Temperaturprofil und Leistungsprofilvorlage zueinander korrespondieren, soll der Topf mit der Topfidentifikationseinrichtung als auf diese Kochstelle aufgestellt erkannt werden.

Der Erfindung stellt sich somit das Problem, einen Zubereitungsvorgang auf einem induktiven Kochfeld zu verbessern.

Dieses Problem wird durch ein System mit den Merkmalen des Patentanspruchs 1 gelöst. Ferner wird dieses Problem durch ein Verfahren zum Betrieb dieses Systems mit den Merkmalen des Patentanspruchs 5 gelöst. Vorteilhafte Ausgestaltungen und Weiterbildungen der Erfindung ergeben sich aus den abhängigen Ansprüchen.

Der mit der Erfindung erreichbare Vorteil besteht insbesondere darin, dass ein Zubereitungsvorgang auf einem induktiven Kochfeld verbessert ist. Aufgrund des Auslösens des Wecksignals mittels eines Bewegungssensors am Aufstellgerät und/oder einem Bedienelement an dem Kochfeld und/oder einem Bedienelement an einem Drittgerät ist die Bedienung des induktiven Kochfelds und damit der Zubereitungsvorgang auf dem induktiven Kochfeld wesentlich vereinfacht, ohne dabei die Sicherheit zu beeinträchtigen. Entsprechend sind das erfindungsgemäße System und das erfindungsgemäße Verfahren auch normgerecht und damit nach heutigen Sicherheitsanforderungen bei induktiven Kochfeldern zulassungsfähig.

Eine vorteilhafte Weiterbildung des induktiven Kochfelds sieht vor, dass die Heizspule in dem Bereitschaftsmodus mittels der Kochfeldsteuerung derart ansteuerbar ist, dass eine Übertragung einer Betriebsenergie von dem induktiven Kochfeld zu dem Aufstellgerät, das auf der dieser Heizspule zugeordneten Kochstelle aufgestellt ist, mittels der Heizspule ermöglicht ist. Auf diese Weise ist es möglich, das Aufstellgerät mittels des induktiven Kochfelds mit der für den Betrieb des Aufstellgeräts erforderlichen Betriebsenergie zu versorgen. Entsprechend benötigt das Aufstellgerät keine oder lediglich eine sehr kleine und damit platzsparende Energiequelle.

Entsprechend sieht eine vorteilhafte Weiterbildung des erfindungsgemäßen Systems sieht vor, dass die Sendeeinheit oder die Sendeeinheit und die Messeinheit bei einer mittels der Heizspule in die Induktionsspule des auf der dieser Heizspule zugeordneten Kochstelle aufgestellten Aufstellgeräts induzierten Spannung mit einer Betriebsenergie versorgbar ist/sind.

Gleiches gilt für das erfindungsgemäße Verfahren, bei dem eine vorteilhafte Weiterbildung vorsieht, dass die Heizspule in dem Bereitschaftsmodus mittels der Kochfeldsteuerung derart angesteuert wird, dass eine Übertragung einer Betriebsenergie von dem induktiven Kochfeld zu dem Aufstellgerät, das auf der dieser Heizspule zugeordneten Kochstelle aufgestellt ist, mittels der Heizspule ermöglicht ist.

Eine besonders vorteilhafte Weiterbildung des erfindungsgemäßen induktiven Kochfelds sieht vor, dass das induktive Kochfeld mittels der Kochfeldsteuerung und in Abhängigkeit von einem in dem Bereitschaftsmodus mittels der Empfangseinheit empfangenen Antwortsignal automatisch von dem Bereitschaftsmodus in den Betriebsmodus überführbar ist. Hierdurch ist der Bedienkomfort bei dem erfindungsgemäßen induktiven Kochfeld weiter gesteigert, ohne dass die Sicherheit bei der Bedienung des induktiven Kochfelds beeinträchtigt ist.

Entsprechend sieht eine vorteilhafte Weiterbildung des erfindungsgemäßen Verfahrens vor, dass das induktive Kochfeld mittels der Kochfeldsteuerung und in Abhängigkeit von dem in dem Bereitschaftsmodus mittels der Empfangseinheit empfangenen Antwortsignal automatisch von dem Bereitschaftsmodus in den Betriebsmodus überführt wird.

Grundsätzlich ist das Wecksignal zur Überführung des induktiven Kochfelds von dessen Standby-Modus in dessen Bereitschaftsmodus in weiten geeigneten Grenzen frei wählbar. So kann das Wecksignal mittels einer Betätigung eines an dem Aufstellgerät angeordneten und mit der Sendeeinheit in Signalübertragungsverbindung stehenden Bedienelements erzeugt werden. Auf diese Weise ist das Wecksignal beispielsweise mittels des Aufstellgeräts auslösbar. Ein Benutzer könnte eine entsprechende Taste des Aufstellgeräts drücken.

Erfindungsgemäß ist vorgesehen, dass das Wecksignal mittels eines an dem Aufstellgerät angeordneten und mit der Sendeeinheit in Signalübertragungsverbindung stehenden Bewegungssensors und/oder mittels einer Betätigung eines an dem induktiven Kochfeld angeordneten und mit der Empfangseinheit der Kochfeldsteuerung in Signalübertragungsverbindung stehenden Bedienelements und/oder mittels einer Betätigung eines an einem Drittgerät angeordneten und mit der Empfangseinheit der Kochfeldsteuerung in Signalübertragungsverbindung stehenden Bedienelements erzeugt wird. Auf diese Weise ist das Wecksignal beispielsweise mittels des Aufstellgeräts auslösbar.

Denkbar ist auch, dass eine, beispielsweise mittels eines als Beschleunigungssensor ausgebildeten Bewegungssensors, detektierte Bewegung des Aufstellgeräts dazu verwendet wird, um das Wecksignal auszulösen. Darüber hinaus ist es möglich, dass das Wecksignal auch mittels eines Drittgeräts, beispielsweise mittels eines Smartphones, ausgelöst wird. Ferner ist auch das Auslösen des Wecksignals mittels einer Betätigung am induktiven Kochfeld, beispielsweise einer Betätigung einer Taste des induktiven Kochfelds, auslösbar. Entsprechend ergibt sich eine Vielzahl von Möglichkeiten, um das induktive Kochfeld von dessen Standby-Modus in den Bereitschaftsmodus zu überführen.

Grundsätzlich ist die Versorgung der Heizspule mit elektrischer Leistung nach Art und Funktionsweise in weiten geeigneten Grenzen frei wählbar. Eine weitere vorteilhafte Weiterbildung des erfindungsgemäßen Verfahrens sieht vor, dass die elektrische Leistung, mit der die Kochfeldsteuerung die Heizspule in dem Bereitschaftsmodus ansteuert, einen Mittelwert von kleiner oder gleich 30 W, bevorzugt kleiner oder gleich 15 W, aufweist. Hierdurch ist gewährleistet, dass die der Heizspule in dem Bereitschaftsmodus des induktiven Kochfelds zugeführte elektrische Leistung sicherheitstechnisch unbedenklich ist.

Eine andere vorteilhafte Weiterbildung des erfindungsgemäßen Verfahrens sieht vor, dass die elektrische Leistung, mit der die Kochfeldsteuerung die Heizspule in dem Bereitschaftsmodus ansteuert, ein Pausen-Leistungs-Verhältnis von größer oder gleich 1000:1 aufweist. Beispielsweise könnte die Pause, also die Unterbrechung der elektrischen Leistungszufuhr zu der Heizspule, 2 s betragen, während das Zeitintervall, in dem die elektrische Leistung an die Heizspule abgegeben wird, 160 µs beträgt. Die Pause ist also wesentlich länger als das Zeitintervall für die Leistungsübertragung. Auf diese Weise ist alternativ oder zusätzlich zu der vorgenannten Ausführungsform gewährleistet, dass die der Heizspule in dem Bereitschaftsmodus des induktiven Kochfelds zugeführte elektrische Leistung sicherheitstechnisch unbedenklich ist.

Eine besonders vorteilhafte Weiterbildung des erfindungsgemäßen Verfahrens sieht vor, dass in dem Bereitschaftsmodus eine automatische Zuordnung mindestens eines Aufstellgeräts zu mindestens einer Kochstelle des induktiven Kochfelds mit einer Mehrzahl von mittels jeweils mindestens einer Heizspule induktiv beheizten Kochstellen erfolgt. Hierdurch ist es möglich, während des Bereitschaftsmodus festzustellen, ob ein Aufstellgerät auf einer Kochstelle des induktiven Kochfelds aufgestellt worden ist oder nicht. Sofern das Aufstellgerät auf der Kochstelle aufgestellt ist, kann dann beispielsweise das induktive Kochfeld automatisch von dem Bereitschaftsmodus in den Betriebsmodus überführt werden, so dass das Aufstellgerät mittels der dieser Kochstelle zugeordneten Heizspule wirksam für einen Zubereitungsvorgang mittels dieses Aufstellgeräts bestromt werden kann. Anderenfalls, also wenn keine Zuordnung zwischen einem Aufstellgerät und einer Kochstelle des induktiven Kochfelds erfolgt, verbleibt das induktive Kochfeld in dem Bereitschaftsmodus.

Für die automatische Zuordnung mindestens eines Aufstellgeräts zu mindestens einer Kochstelle des induktiven Kochfelds sind grundsätzlich eine Vielzahl von voneinander verschiedenen Verfahren denkbar.

Beispielsweise sei hier auf die DE 2017 112 945 B3 sowie die nachveröffentlichte deutsche Patentanmeldung DE 10 2018 119 953.8 der Anmelderin verwiesen, deren Offenbarungsgehalt jeweils vollumfänglich in die vorliegende Anmeldung inkorporiert ist.

Eine weitere vorteilhafte Weiterbildung des erfindungsgemäßen Verfahrens nach Anspruch 11 sieht vor, dass die Kochfeldsteuerung die Heizspulen mit einem Zuordnungssignal ansteuert und die Sendeeinheit bei einer mittels mindestens einer der Heizspulen in die Induktionsspule des auf der dieser Heizspule zugeordneten Kochstelle aufgestellten Aufstellgeräts induzierten Spannung mit einer Betriebsenergie versorgt wird und die Sendeeinheit des Aufstellgeräts mittels der Betriebsenergie ein das Aufstellgerät identifizierendes und zu dem mittels mindestens einer der dieser Kochstelle zugeordneten Heizspulen in die Induktionsspule des Aufstellgeräts induzierten Zuordnungssignal korrelierendes Antwortsignal an die Empfangseinheit der Kochfeldsteuerung oder eines mit der Kochfeldsteuerung in Signalübertragungsverbindung stehenden Drittgeräts sendet und das Antwortsignal in einer mit der Empfangseinheit signalübertragend verbundenen Auswerteeinheit der Kochfeldsteuerung oder dem Drittgerät mit dem Zuordnungssignal der mindestens einen Heizspule dieser Kochstelle verglichen wird und in Abhängigkeit dieses Vergleichs das identifizierte Aufstellgerät dieser Kochstelle zugeordnet wird. Die mit dieser Weiterbildung erreichbaren Vorteile bestehen insbesondere darin, dass zum einen für die Sendeeinheit des mindestens einen Aufstellgeräts keine Energiequelle an dem Aufstellgerät vorgesehen sein muss. Die für die Sendeeinheit erforderliche Energie wird aus der in die Induktionsspule des Aufstellgeräts induzierten Spannung generiert. Bevorzugt wird die Sendeeinheit bei einer mittels mindestens einer der Heizspulen in die Induktionsspule des auf der dieser Heizspule zugeordneten Kochstelle aufgestellten Aufstellgeräts induzierten Spannung mit einer Betriebsenergie versorgt und dadurch derart angesteuert, dass die Sendeeinheit des Aufstellgeräts mittels der Betriebsenergie das Antwortsignal an die Empfangseinheit sendet. Somit wird die automatische Zuordnung des mindestens einen Aufstellgeräts zu der mindestens einen Kochstelle auf einfache Weise realisiert, in dem die Ansteuerung der mindestens einen Heizspule der Kochstelle, auf der das Aufstellgerät aufgestellt ist, mit einem Zuordnungssignal gleichzeitig das Senden des das Aufstellgerät identifizierenden und zu dem mittels mindestens einer der dieser Kochstelle zugeordneten Heizspulen in die Induktionsspule des Aufstellgeräts induzierten Zuordnungssignal korrelierenden Antwortsignals an die mit der Auswerteeinheit signalübertragende Empfangseinheit der Kochfeldsteuerung oder eines mit der Kochfeldsteuerung signalübertragend verbundenen Drittgeräts auslöst. Denkbar ist beispielsweise, dass eines oder mehrere Merkmale des jeweiligen Zuordnungssignals, wie beispielsweise ansteigende Flanken, abfallende Flanken, Signaldauer, Maxima und/oder Minima, ein Senden des Antwortsignals mittels der Sendeeinheit des jeweiligen Aufstellgeräts auslösen. Bei mehreren einer Kochstelle zugeordneten Heizspulen ist lediglich die Ansteuerung einer dieser Heizspulen mit einem Zuordnungssignal erforderlich. Entsprechend werden mittels der in die Induktionsspule des Aufstellgeräts induzierten Spannung die für das Senden des Antwortsignals erforderliche Betriebsenergie erzeugt wie auch der Sendevorgang selbst ausgelöst. Darüber hinaus ist durch das Senden eines zu dem in die Induktionsspule des Aufstellgeräts induzierten Zuordnungssignals, beispielsweise eines Leistungsprofils, korrelierenden Antwortsignals eine schnellere automatische Zuordnung des mindestens einen Aufstellgeräts zu der mindestens einen Kochstelle eines eine Mehrzahl von Kochstellen aufweisenden induktiv beheizten Kochfelds ermöglicht. Es ergibt sich im Wesentlichen keine zeitliche Verzögerung bei der automatischen Zuordnung aufgrund von Eigenschaften des mindestens einen Aufstellgeräts, beispielsweise aufgrund von einer zu dem induzierten Leistungsprofil korrelierenden Temperaturmessung an einem als Topf ausgebildeten Aufstellgerät. Das Antwortsignal betrifft also nicht eine Temperaturmessung oder dergleichen, sondern korreliert direkt mit dem Zuordnungssignal. Der Ausdruck "Zuordnungssignal" bei der Ansteuerung der Heizspulen der Kochstellen wie auch bei der Induktion der Induktionsspule des mindestens einen Aufstellgeräts ist allgemein zu verstehen. Entsprechend kann es sich bei dem Zuordnungssignal beispielsweise um ein Leistungsprofil handeln. Das Zuordnungssignal kann ein Überschreiten eines vorher festgelegten Grenzwertes oder ein Unterschreiten eines vorher festgelegten Grenzwertes aufweisen. Denkbar sind auch eine Unterbrechung der Leistung sowie ein Herabsetzen oder eine Erhöhung der Leistung. Darüber hinaus sind beispielsweise auch mehr oder weniger komplexe Leistungsprofile möglich, die Rampen und/oder Stufenfunktionen und/oder variable Abstände von Leistungsspitzen/Leistungssenken und/oder variable Dauern von Leistungsspitzen/Leistungssenken aufweisen. Die vorgenannten Ausführungen bezüglich der Leistung eines als Leistungsprofil ausgebildeten Zuordnungssignals beziehen sich in analoger Weise auf ein als ein Strom oder als eine Spannung ausgebildetes Zuordnungssignal. Die vorgenannten Ausführungen sind lediglich exemplarisch und damit nicht erschöpfend. Ferner wird hier auf die nachveröffentlichte deutsche Patentanmeldung DE 10 2018 119 965.1 der Anmelderin verwiesen, deren Offenbarungsgehalt vollumfänglich in die vorliegende Anmeldung inkorporiert ist.

Eine zu der vorgenannten Ausführungsform alternative vorteilhafte Weiterbildung des erfindungsgemäßen Verfahrens nach Anspruch 11 sieht vor, dass die Kochfeldsteuerung die Heizspulen mit mindestens einem Zuordnungssignal ansteuert und die Messeinheit eine zu dem in die Induktionsspule induzierten Zuordnungssignal korrelierende Vibration des Aufstellgeräts detektiert und die Sendeeinheit ein das Aufstellgerät identifizierendes und zu der detektierten Vibration des Aufstellgeräts korrelierendes Antwortsignal an die Empfangseinheit der Kochfeldsteuerung oder eines mit der Kochfeldsteuerung in Signalübertragungsverbindung stehenden Drittgeräts sendet und das Antwortsignal in einer mit der Empfangseinheit signalübertragend verbundenen Auswerteeinheit der Kochfeldsteuerung oder dem Drittgerät mit dem Zuordnungssignal der mindestens einen Heizspule dieser Kochstelle verglichen wird und in Abhängigkeit dieses Vergleichs das identifizierte Aufstellgerät dieser Kochstelle zugeordnet wird. Der mit dieser Weiterbildung des erfindungsgemäßen Verfahrens erreichbare Vorteil besteht insbesondere darin, dass die automatische Zuordnung mindestens eines Aufstellgeräts zu mindestens einer Kochstelle eines induktiven Kochfelds mit einer Mehrzahl von Kochstellen ebenfalls schneller erfolgen kann. Wie bei der vorgenannten Ausführungsform des erfindungsgemäßen Verfahrens ergibt sich im Wesentlichen keine zeitliche Verzögerung bei der automatischen Zuordnung aufgrund von Eigenschaften des mindestens einen Aufstellgeräts, beispielsweise aufgrund von einer zu dem induzierten Leistungsprofil korrelierenden Temperaturmessung an einem als Topf ausgebildeten Aufstellgerät. Das Antwortsignal betrifft also nicht eine Temperaturmessung oder dergleichen, sondern korreliert direkter, nämlich ohne eine wesentliche zeitliche Verzögerung, mit dem Zuordnungssignal. Der Begriff "Vibration" ist hier gleichbedeutend mit den Begriffen "Schwingung" oder "Erschütterung". Dabei sind sowohl mit den menschlichen Sinnen wahrnehmbare Vibrationen wie auch mit den menschlichen Sinnen nicht oder nur schwer wahrnehmbare Vibrationen umfasst. Bevorzugterweise ist das Zuordnungssignal derart gewählt, dass die Vibration des mindestens einen Aufstellgeräts im Wesentlichen durch die menschlichen Sinne nicht oder nur gering wahrnehmbar ist. Bevorzugt wird die Messeinheit und die Sendeeinheit bei einer mittels mindestens einer der Heizspulen in die Induktionsspule des auf der dieser Heizspule zugeordneten Kochstelle aufgestellten Aufstellgeräts induzierten Spannung derart angesteuert, dass die Messeinheit eine zu dem in die Induktionsspule des Aufstellgeräts induzierten Zuordnungssignal korrelierende Vibration des Aufstellgeräts detektiert und die Sendeeinheit des Aufstellgeräts das Antwortsignal an die Empfangseinheit sendet. Somit wird die automatische Zuordnung des mindestens einen Aufstellgeräts zu der mindestens einen Kochstelle auf einfache Weise realisiert, in dem die Ansteuerung der mindestens einen Heizspule der Kochstelle, auf der das Aufstellgerät aufgestellt ist, mit einem Zuordnungssignal auch das Messen der Vibration des Aufstellgeräts und das Senden des das Aufstellgerät identifizierenden und zu einer mittels der Messeinheit des Aufstellgeräts detektierten Vibration des Aufstellgeräts korrelierenden Antwortsignals an die mit der Auswerteeinheit signalübertragende Empfangseinheit der Kochfeldsteuerung oder eines mit der Kochfeldsteuerung signalübertragend verbundenen Drittgeräts auslöst. Denkbar ist beispielsweise, dass eines oder mehrere Merkmale des jeweiligen Zuordnungssignals, wie beispielsweise ansteigende Flanken, abfallende Flanken, Signaldauer, Maxima und/oder Minima, das Messen der Vibration des Aufstellgeräts mittels der Messeinheit und das Senden des Antwortsignals mittels der Sendeeinheit des jeweiligen Aufstellgeräts auslösen. Bei mehreren einer Kochstelle zugeordneten Heizspulen ist lediglich die Ansteuerung einer dieser Heizspulen mit einem Zuordnungssignal erforderlich. Analog zu oben ist der Ausdruck "Zuordnungssignal" bei der Ansteuerung der Heizspulen der Kochstellen wie auch bei der Induktion der Induktionsspule des mindestens einen Aufstellgeräts allgemein zu verstehen. Entsprechend kann es sich bei dem Zuordnungssignal beispielsweise um ein Leistungsprofil handeln. Das Zuordnungssignal kann ein Überschreiten eines vorher festgelegten Grenzwertes oder ein Unterschreiten eines vorher festgelegten Grenzwertes aufweisen. Denkbar sind auch eine Unterbrechung der Leistung sowie ein Herabsetzen oder eine Erhöhung der Leistung. Darüber hinaus sind beispielsweise auch mehr oder weniger komplexe Leistungsprofile möglich, die Rampen und/oder Stufenfunktionen und/oder variable Abstände von Leistungsspitzen/Leistungssenken und/oder variable Dauern von Leistungsspitzen/Leistungssenken aufweisen. Die vorgenannten Ausführungen bezüglich der Leistung eines als Leistungsprofil ausgebildeten Zuordnungssignals beziehen sich in analoger Weise auf ein als ein Strom oder als eine Spannung ausgebildetes Zuordnungssignal. Die vorgenannten Ausführungen sind, analog zu oben, lediglich exemplarisch und damit nicht erschöpfend. Ferner wird hier auf die nachveröffentlichte deutsche Patentanmeldung DE 10 2018 119 969.4 der Anmelderin verwiesen, deren Offenbarungsgehalt vollumfänglich in die vorliegende Anmeldung inkorporiert ist.

Eine andere vorteilhafte Weiterbildung des erfindungsgemäßen Verfahrens sieht vor, dass das induktive Kochfeld mittels der Kochfeldsteuerung zusätzlich in einem Demonstrationsmodus betrieben wird, wobei das induktive Kochfeld mittels eines von der Empfangseinheit der Kochfeldsteuerung empfangenen Umschaltsignals in den Demonstrationsmodus überführt wird, und wobei der Demonstrationsmodus im Wesentlichen dem Bereitschaftsmodus entspricht, jedoch eine automatische Überführung von dem Demonstrationsmodus in den Betriebsmodus nicht möglich ist. Auf diese Weise ist es möglich, die Funktionalität des induktiven Kochfelds in dessen Bereitschaftsmodus zu Demonstrationszwecken, beispielsweise auf Messen, nutzen zu können, ohne die Gefahr, dass das induktive Kochfeld in ungewünschter Weise in den Betriebsmodus überführt wird. Entsprechend ist die Sicherheit auch in dem Demonstrationsmodus des induktiven Kochfelds vollumfänglich gewährleistet.

Ein Aufstellgerät ist beispielsweise ein Garbehälter, ein Topf, eine Pfanne, ein Wasserkessel, ein Bräter, eine Kasserole, eine Kokotte, eine Tasse, eine Schale, ein Krug, ein Glas, ein Becher oder ein Gargerät, ein Tauchsieder, ein Erwärmungstarget, ein Mixer, ein Rührer, oder vergleichbares.

Ein Ausführungsbeispiel der Erfindung ist in den Zeichnungen rein schematisch dargestellt und wird nachfolgend näher beschrieben. Es zeigt
- Figur 1: ein Ausführungsbeispiel des erfindungsgemäßen Systems,
- Figur 2: ein Schaubild zu den unterschiedlichen Modi des erfindungsgemäßen induktiven Kochfelds des Systems aus Fig. 1 und
- Figur 3: ein Ausführungsbeispiel des erfindungsgemäßen Verfahrens.

In Fig. 1 ist ein Ausführungsbeispiel des erfindungsgemäßen Systems 2 zur Durchführung des erfindungsgemäßen Verfahrens exemplarisch und grob schematisch dargestellt. Das System 2 weist ein induktiv beheiztes Kochfeld, also ein induktives Kochfeld 4, mit insgesamt vier Kochstellen 6 auf. Jeder der Kochstellen 6 ist eine Heizspule 8 zur induktiven Beheizung eines auf der jeweiligen Kochstelle 6 abgestellten Aufstellgeräts auf dem Fachmann bekannte Weise zugeordnet. Zur Ansteuerung der einzelnen Heizspulen 8 weist das Kochfeld 4 eine Kochfeldsteuerung 10 auf. In einem vollständig ausgeschalteten Zustand befindet sich das induktive Kochfeld 4 in einem Ausschaltmodus A. Ferner weist das System 2 ein als Kochtopf 12 ausgebildetes Aufstellgerät auf. Der Kochtopf 12 umfasst eine mit den Heizspulen 8 des Kochfelds 4 induktiv koppelbare Induktionsspule 14 und eine Sendeeinheit 16. Die Sendeeinheit 16 ist bei dem vorliegenden Ausführungsbeispiel als ein Bluetooth-Sender ausgebildet.

Das induktive Kochfeld 4 umfasst somit mindestens eine Kochstelle 6, mindestens eine der Kochstelle 6 zugeordnete Heizspule 8 und eine Kochfeldsteuerung 10 zur Ansteuerung der Heizspule 8 in einem Betriebsmodus E des induktiven Kochfelds 2 zur Beheizung eines auf der Kochstelle 6 aufgestellten Aufstellgeräts 12 mit einer Sendeeinheit 16. Die Kochfeldsteuerung 10 ist derart ausgebildet und eingerichtet, dass das induktive Kochfeld 4 zusätzlich in einem Standby-Modus S betreibbar ist, wobei eine Ansteuerung der jeweiligen Heizspule 8 in dem Standby-Modus S nicht ermöglicht ist. Ferner ist die Kochfeldsteuerung 10 derart ausgebildet und eingerichtet, dass das induktive Kochfeld 4 in einem Bereitschaftsmodus B betreibbar ist, wobei das induktive Kochfeld 4 mittels eines von einer Empfangseinheit 18 der Kochfeldsteuerung 10 empfangenen Wecksignals von dem Standby-Modus S in den Bereitschaftsmodus B überführbar ist. Die jeweilige Heizspule 8 ist in dem Bereitschaftsmodus B mittels der Kochfeldsteuerung 10 derart ansteuerbar, dass zum einen eine für einen Zubereitungsvorgang wirksame Beheizung des Aufstellgeräts 12 verhindert ist und zum anderen eine Signalübertragung zwischen der Sendeeinheit 16 und der Empfangseinheit 18 mittels der Heizspule 8 ermöglicht ist.

Darüber hinaus ist es bei dem vorliegenden Ausführungsbeispiel vorgesehen, dass die Heizspule 8 in dem Bereitschaftsmodus B mittels der Kochfeldsteuerung 10 derart ansteuerbar ist, dass eine Übertragung einer Betriebsenergie von dem induktiven Kochfeld 4 zu dem Aufstellgerät 12, das auf der dieser Heizspule 8 zugeordneten Kochstelle 6 aufgestellt ist, mittels der Heizspule 8 ermöglicht ist.

Das induktive Kochfeld 4 ist mittels der Kochfeldsteuerung 10 und in Abhängigkeit von einem in dem Bereitschaftsmodus B mittels der Empfangseinheit 18 empfangenen Antwortsignal automatisch von dem Bereitschaftsmodus B in den Betriebsmodus E überführbar.

Die Kochfeldsteuerung 10 steuert die einzelnen Heizspulen 8 in dem Bereitschaftsmodus B des induktiven Kochfelds 4 jeweils mit einem individuellen Zuordnungssignal an. Die jeweiligen Zuordnungssignale sind als Leistungsprofile ausgebildet. Die Leistungsprofile sind nicht zwingend für eine Beheizung der Kochstellen und damit von auf den Kochstellen aufgestellten Aufstellgeräten ausgebildet, sondern können auch lediglich für die Funktion der automatischen Zuordnung ausgebildet sein.

Die als Bluetooth-Sender ausgebildete Sendeeinheit 16 wird, wie oben bereits ausgeführt, mittels einer in die Induktionsspule 14 induzierten Spannung mit einer für das Senden erforderlichen Betriebsenergie versorgt. Hierfür ist die Sendeeinheit 16 mit der Induktionsspule 14 energieübertragend verbunden. Das von der Sendeeinheit 16 gesendete Antwortsignal kann von der Empfangseinheit 18 der Kochfeldsteuerung 10 empfangen werden. Das Antwortsignal ist in Fig. 1 mittels eines Blitzsymbols 20 symbolisiert. Das mittels der Empfangseinheit 18 empfangene Antwortsignal 20 ist mittels einer Auswerteeinheit 22 der Kochfeldsteuerung 10 mit den einzelnen Heizspulen 8 zugeordneten Leistungsprofilen vergleichbar.

Im Nachfolgenden wird das erfindungsgemäße Verfahren gemäß dem vorliegenden Ausführungsbeispiel des Systems 2 anhand der Fig. 1 bis 3 näher erläutert. In der Fig. 2 ist ein Schaubild dargestellt, in dem die einzelnen Modi A, S, B und E des induktiven Kochfelds 4 nebeneinander gezeigt sind. In der Fig. 3 ist das erfindungsgemäße Verfahren anhand eines Zeit-Signal-Diagramms exemplarisch dargestellt.

Das erfindungsgemäße Verfahren funktioniert grundsätzlich wie folgt:
Ein nicht dargestellter Benutzer des Systems 2 stellt den Kochtopf 12 auf die in der Bildebene von Fig. 1 rechts unten angeordnete Kochstelle 6 des Kochfelds 4.

Sofern sich das induktive Kochfeld 4 in dessen Ausschaltmodus A befindet, beispielsweise in dem das induktive Kochfeld 4 mittels eines nicht dargestellten Hauptschalters vollständig ausgeschaltet worden ist, kann der nicht dargestellte Benutzer das induktive Kochfeld 4 des Systems 2, beispielsweise mittels eines aus dem Stand der Technik bekannten Bedieneingriffs an dem induktiven Kochfeld 4, von dem Ausschaltmodus A direkt in den Betriebsmodus E überführen. Siehe hierzu die Fig. 2, oberste Zeile. Der Benutzer kann dann auf dem Fachmann bekannte Weise einen Zubereitungsvorgang, beispielsweise einen Kochvorgang, mittels des Systems 2 durchführen. Hierfür kann der Benutzer an dem induktiven Kochfeld 4, beispielsweise mittels eines auf dem induktiven Kochfeld 4 eingeblendeten Zahlenstrangs Z1 eine Leistungseinstellung L1 für die Heizspule 8 vornehmen, die der Kochstelle 6 zugeordnet ist, auf der dieser das als Kochtopf ausgebildete Aufstellgerät 12 aufgestellt hat.

Befindet sich das induktive Kochfeld 4 in dessen Standby-Modus S, also in dem das induktive Kochfeld 4 nicht vollständig ausgeschaltet ist, ist eine Ansteuerung der Heizspulen 8 technisch nicht ermöglicht. Dazu müsste der Benutzer das induktive Kochfeld 4 beispielsweise erst auf die oben erläuterte Weise in den Betriebsmodus E überführen. Siehe Fig. 2, mittlere Zeile, oben.

Jedoch ist das induktive Kochfeld 4 des Systems 2 dazu ausgebildet und eingerichtet, um von dem Standby-Modus S automatisch in den Bereitschaftsmodus B überführt zu werden. Hierfür bedarf es eines Wecksignals, das mittels der Empfangseinheit 18 der Kochfeldsteuerung 10 empfangen wird. Dieses Wecksignal kann auf voneinander verschiedene Weise erzeugt werden. Bei dem vorliegenden Ausführungsbeispiel ist es vorgesehen, dass das Wecksignal mittels einer Betätigung eines an dem Aufstellgerät 12 angeordneten und mit der Sendeeinheit 16 in Signalübertragungsverbindung stehenden Bedienelements oder mittels eines an dem Aufstellgerät 12 angeordneten und mit der Sendeeinheit 16 in Signalübertragungsverbindung stehenden Bewegungssensors oder mittels einer Betätigung eines an dem induktiven Kochfeld 4 angeordneten und mit der Empfangseinheit 18 der Kochfeldsteuerung 10 in Signalübertragungsverbindung stehenden Bedienelements oder mittels einer Betätigung eines an einem Drittgerät angeordneten und mit der Empfangseinheit 18 der Kochfeldsteuerung 10 in Signalübertragungsverbindung stehenden Bedienelements erzeugt wird. Entsprechend ist das induktive Kochfeld 4 auf sehr unterschiedliche Weise von dem Standby-Modus S in den Bereitschaftsmodus B überführbar, was den Bedienkomfort des Systems 2 steigert. Das Bedienelement des Aufstellgeräts 12, der als Beschleunigungssensor ausgebildete Bewegungssensor des Aufstellgeräts 12, das Bedienelement des induktiven Kochfelds 4 und das als Smartphone ausgebildete Drittgerät sind nicht dargestellt.

Beispielsweise wird das Wecksignal mittels einer Betätigung des an dem Aufstellgerät 12 angeordneten und mit der Sendeeinheit 16 in Signalübertragungsverbindung stehenden Bedienelements des Aufstellgeräts 12 generiert. Hierfür drückt der Benutzer beispielsweise das als Taste ausgebildete Bedienelement des Aufstellgeräts 12 und stellt das Aufstellgerät 12 auf die oben genannte Kochstelle 6 des induktiven Kochfelds 4 auf. Dieser Tastendruck wird mittels der Sendeeinheit 16 des Aufstellgeräts 12 ausgewertet und in das Wecksignal umgewandelt. Das Wecksignal wird dann mittels der Sendeinheit 16, der Heizspule 8 und der Empfangseinheit 18 in die Kochfeldsteuerung 10 übertragen. Die Kochfeldsteuerung 10 überführt das induktive Kochfeld 4 daraufhin von dem Standby-Modus S in den Bereitschaftsmodus B. Siehe Fig. 2, mittlere Zeile, unten.

Die elektrische Leistung, mit der die Kochfeldsteuerung 10 die Heizspule 8 in dem Bereitschaftsmodus B ansteuert weist einen Mittelwert von kleiner oder gleich 30 W, bevorzugt kleiner oder gleich 15 W, auf. Ferner weist die elektrische Leistung, mit der die Kochfeldsteuerung 10 die Heizspule 8 in dem Bereitschaftsmodus B ansteuert ein Pausen-Leistungs-Verhältnis von größer oder gleich 1000:1 auf, nämlich eine Bestromung in einem Zeitintervall von 160 µs im Vergleich zu einem Pausenintervall von 2 s. Hierdurch ist zum einen eine für einen Zubereitungsvorgang wirksame Beheizung des Aufstellgeräts 12 verhindert und zum anderen eine Signalübertragung zwischen der Sendeeinheit 16 und der Empfangseinheit 18 mittels der Heizspule 8 ermöglicht. Ferner ist eine Übertragung einer Betriebsenergie von dem induktiven Kochfeld 4 zu dem Aufstellgerät 12, das auf der dieser Heizspule 8 zugeordneten Kochstelle 6 aufgestellt ist, mittels der Heizspule 8 ermöglicht.

Mit der Überführung des induktiven Kochfelds 4 von dessen Standby-Modus S in dessen Bereitschaftsmodus B wird mittels der Kochfeldsteuerung 10 die automatische Zuordnung des Aufstellgeräts 12 zu der oben genannten Kochstelle 6 des induktiven Kochfelds 4 gestartet, die nachfolgend näher erläutert ist:
Wie oben beschrieben, hat der Benutzer des Systems 2 das Kochfeld 4 eingeschaltet und das als Kochtopf ausgebildete Aufstellgerät 12 auf der in der Bildebene von Fig. 1 rechts unten, also rechts vorne, angeordneten Kochstelle 6 des Kochfelds 4 aufgestellt. Nach der Überführung des Kochfelds 4 von dessen Standby-Modus S in dessen Bereitschaftsmodus B zu einem Zeitpunkt t= 0 s, das in der Fig. 3 durch einen Pfeil 24 symbolisiert ist, steuert die Kochfeldsteuerung 10 die Heizspulen 8 der einzelnen Kochstellen 6 nacheinander, also sukzessive, mit deren jeweiligem Leistungsprofil an. Dies ist in der Fig. 3 mittels der Linien a, b, c und d symbolisiert, wobei die Linie a die Ansteuerung der zu der in der Bildebene von Fig. 1 links unten dargestellten Kochstelle 6 korrespondierenden Heizspule 8, die Linie b die Ansteuerung der zu der in der Bildebene von Fig. 1 rechts unten dargestellten Kochstelle 6 korrespondierenden Heizspule 8, die Linie c die Ansteuerung der zu der in der Bildebene von Fig. 1 recht oben dargestellten Kochstelle 6 korrespondierenden Heizspule 8 und die Linie d die Ansteuerung der zu der in der Bildebene von Fig. 1 links oben dargestellten Kochstelle 6 korrespondierenden Heizspule 8 symbolisiert.

Da auf der in der Bildebene von Fig. 1 rechts unten dargestellten Kochstelle 6 der Kochtopf 12 aufgestellt ist, wird bei der Ansteuerung der dieser Kochstelle 6 zugeordneten Heizspule 8 eine Spannung von dieser Heizspule 8 in der Induktionsspule 14 des Kochtopfs 12 induziert. Siehe hierzu die Linie b in Fig. 3. Aufgrund der in der Induktionsspule 14 induzierten Spannung wird die als Bluetooth-Sender ausgebildete Sendeeinheit 16 des Kochtopfs 12 mit der für ein Senden erforderlichen Betriebsenergie versorgt. Darüber hinaus wird mittels der induzierten Spannung gleichzeitig ein Senden der Sendeeinheit 16 ausgelöst, nämlich das Senden des Antwortsignals 20. Siehe Fig. 3. Das Antwortsignal 20 umfasst zum einen eine den Kochtopf 12 als genau diesen individuellen Kochtopf 12 kennzeichnende Identifizierung. Diese Identifizierung des Kochtopfs 12 kann beispielsweise für einen Garvorgang auf dem Kochfeld 4 wichtige Kochtopfeigenschaften aufweisen. Zum anderen umfasst das Antwortsignal 20 mindestens eine zu dem mittels der Heizspule 8 der in der Bildebene von Fig. 1 rechts unten dargestellten Kochstelle 6 in die Induktionsspule 14 des Kochtopfs 12 induzierten Leistungsprofil korrelierende Größe. Beispielsweise kann es sich bei dieser Größe um das Leistungsprofil als solches handeln. Denkbar ist jedoch auch, dass diese Größe mindestens eine das Leistungsprofil charakterisierende elektrische und/oder magnetische Größe ist.

Das Antwortsignal 20 wird an die Empfangseinheit 18 der Kochfeldsteuerung 10 gesendet. Das von der Empfangseinheit 18 empfangene Antwortsignal 20 wird dann auf dem Fachmann bekannte Weise an die mit der Empfangseinheit 18 signalübertragend verbundene Auswerteeinheit 22 der Kochfeldsteuerung 10 zur Auswertung übertragen. In der Auswerteeinheit 22 wird das Antwortsignal 20 unter anderem mit dem Leistungsprofil der der in der Bildebene von Fig. 1 rechts unten dargestellten Kochstelle 6, auf der das als Kochtopf ausgebildete Aufstellgerät 12 aufgestellt ist, zugeordneten Heizspule 8 verglichen, mit dem diese Heizspule 8 mittels der Kochfeldsteuerung 10 angesteuert worden ist. Da die zu diesem Leistungsprofil korrelierende mindestens eine Größe, die mit dem Antwortsignal 20 von dem Aufstellgerät 12 an die Kochfeldsteuerung 10 übertragen worden ist, mit diesem Leistungsprofil übereinstimmt, wird das Aufstellgerät 12 der in der Bildebene von Fig. 1 rechts unten dargestellten Kochstelle 6 mittels der Auswerteeinheit 22 der Kochfeldsteuerung 10 automatisch zugeordnet. Die Kochfeldsteuerung 10 weiß nun, dass auf dieser Kochstelle 6 genau dieses Aufstellgerät 12 aufgestellt ist und kann auf dieser Basis den Garvorgang, also den Zubereitungsvorgang, für dieses individuelle Aufstellgerät 12 mittels der Ansteuerung der dieser Kochstelle 6 zugeordneten Heizspule 8 steuern oder regeln. Das Antwortsignal 20 wird in der Auswerteeinheit 22 auch mit den Leistungsprofilen der übrigen den in der Fig. 1 dargestellten weiteren Kochstellen 6 zugeordneten Heizspulen 8 verglichen, mit denen diese Heizspulen 8 mittels der Kochfeldsteuerung 10 angesteuert worden sind. Da das Aufstellgerät 12 jedoch nicht auf diese Kochstellen 6 und damit nicht über den diesen Kochstellen 6 zugeordneten Heizspulen 8 aufgestellt ist, führt die jeweilige Ansteuerung dieser Heizspulen 8 nicht zu einem zu einem dieser Leistungsprofile korrespondierenden Antwortsignal.

Wie aus Fig. 3 weiter ersichtlich ist, erfolgen auf die in der Zeitachse links dargestellten Ansteuerungen der übrigen Heizspulen 8 des induktiven Kochfelds 4 keine Antwortsignale von etwaigen anderen Aufstellgeräten.

Gemäß den vorgenannten Ausführungen war die Zuordnung des Aufstellgeräts 12 zu der in der Bildebene von Fig. 1 rechts unten dargestellten Kochstelle 6 und damit zu der zu dieser Kochstelle 6 korrespondierenden Heizspule 8 erfolgreich, so dass die Kochfeldsteuerung 10 das induktive Kochfeld 4 des Systems 2 automatisch von dem Bereitschaftsmodus B in den Betriebsmodus E überführt. Der Benutzer kann an dem induktiven Kochfeld 4, beispielsweise mittels des oben genannten Zahlenstrangs Z1 eine Leistungseinstellung L1 für diese Heizspule 8 vornehmen. Bei dem vorliegenden Ausführungsbeispiel ist es darüber hinaus möglich, dass der Benutzer mittels von Bedienelementen Z2 des Aufstellgeräts 12 eine Leistungseinstellung L2 für die vorgenannte Heizspule 8 vornehmen kann. Die Bedienelemente Z2 des Aufstellgeräts 12 sind nicht dargestellt. Der Benutzer kann also die der vorgenannten Heizspule 8 zugeführte Leistung zum einen direkt an dem induktiven Kochfeld 4 und zum anderen an dem Aufstellgerät 12 einstellen.

Sofern eine automatische Zuordnung des Aufstellgeräts 12 zu einer der Kochstellen 6 des induktiven Kochfelds 4 des Systems 2 nicht erfolgt, beispielsweise, weil das Aufstellgerät 12 auf keiner der Kochstellen 6 des induktiven Kochfelds 4 aufgestellt worden ist, überführt die Kochfeldsteuerung 10 das induktive Kochfeld 4, beispielsweise nach Ablauf einer vorher festgelegten und in der Kochfeldsteuerung 10 abgespeicherten Zeitspanne, automatisch von dem Bereitschaftsmodus B zurück in den Standby-Modus S. Siehe die Fig. 2, mittlere Zeile, unten.

Analog zu der oben erläuterten Überführung des induktiven Kochfelds 4 von dessen Ausschaltmodus A in dessen Betriebsmodus E ist es bei dem vorliegenden Ausführungsbeispiel auch möglich, das induktive Kochfeld 4 von dem Standby-Modus S direkt in den Betriebsmodus E zu überführen. Siehe hierzu ebenfalls die Fig. 2, mittlere Zeile, oben.

Bei dem vorliegenden Ausführungsbeispiel des erfindungsgemäßen Verfahrens werden die einzelnen Heizspulen 8 des Kochfelds 4 in dem Bereitschaftsmodus B und in dem Betriebsmodus E des induktiven Kochfelds 4 in vorher festgelegten Zeitabständen unabhängig von einem Wecksignal kontinuierlich sukzessive angesteuert. Bei jedem Durchlauf der Ansteuerung der einzelnen Heizspulen 8 mittels der Kochfeldsteuerung 10 werden immer alle vier Heizspulen 8 des Kochfelds 4 sukzessive angesteuert. Nach dem in der Fig. 3 links dargestellten Durchlauf beginnt ab t= 3,5 s ein erneuter Durchlauf mit der sukzessiven Ansteuerung der Heizspulen 8 des induktiven Kochfelds 4. Bei dem vorliegenden Ausführungsbeispiel erfolgt die Ansteuerung der einzelnen Heizspulen 8 des induktiven Kochfeldes 4 mit deren jeweiligem Leistungsprofil in dem Bereitschaftsmodus B und in dem Betriebsmodus E des induktiven Kochfelds 4 also in Abhängigkeit mindestens eines vorher festgelegten Zeitintervalls kontinuierlich.

Siehe hierzu beispielsweise die Fig. 2, unterste Zeile. Die automatische Überführung des induktiven Kochfelds 4 von dessen Bereitschaftsmodus B in dessen Betriebsmodus E erfolgt zum einen durch den oben bereits erläuterten Bedieneingriff und damit analog zu der Überführung von dem Ausschaltmodus A in den Betriebsmodus E. Zum anderen erfolgt die Überführung von dem Bereitschaftsmodus B in den Betriebsmodus E automatisch durch eine erfolgreiche Zuordnung von dem Aufstellgerät 12 auf der einen Seite zu einer der Kochstellen 6 des induktiven Kochfelds 4 auf der anderen Seite.

Die Erfindung ist nicht auf das vorliegende Ausführungsbeispiel begrenzt. In anderen Ausführungsformen der Erfindung kann vorgesehen sein, dass das induktive Kochfeld mittels der Kochfeldsteuerung zusätzlich in einem Demonstrationsmodus betrieben wird, wobei das induktive Kochfeld mittels eines von der Empfangseinheit der Kochfeldsteuerung empfangenen Umschaltsignals in den Demonstrationsmodus überführt wird, und wobei der Demonstrationsmodus im Wesentlichen dem Bereitschaftsmodus entspricht, jedoch eine automatische Überführung von dem Demonstrationsmodus in den Betriebsmodus nicht möglich ist. Auf diese Weise ist es möglich, die Funktionalität des induktiven Kochfelds in dessen Bereitschaftsmodus zu Demonstrationszwecken, beispielsweise auf Messen, nutzen zu können, ohne die Gefahr, dass das induktive Kochfeld in ungewünschter Weise in den Betriebsmodus überführt wird. Entsprechend ist die Sicherheit auch in dem Demonstrationsmodus des induktiven Kochfelds vollumfänglich gewährleistet. Ferner wird auf die weiteren Ausführungen der nachveröffentlichten deutschen Patentanmeldung DE 10 2018 119 965.1 verwiesen.

Eine zu dem Ausführungsbeispiel alternative Ausführungsform der automatischen Zuordnung mindestens eines Aufstellgeräts zu mindestens einer Kochstelle des induktiven Kochfelds sieht beispielsweise vor, dass die Kochfeldsteuerung die Heizspulen mit mindestens einem Zuordnungssignal ansteuert und die Messeinheit eine zu dem in die Induktionsspule induzierten Zuordnungssignal korrelierende Vibration des Aufstellgeräts detektiert und die Sendeeinheit ein das Aufstellgerät identifizierendes und zu der detektierten Vibration des Aufstellgeräts korrelierendes Antwortsignal an die Empfangseinheit der Kochfeldsteuerung oder eines mit der Kochfeldsteuerung in Signalübertragungsverbindung stehenden Drittgeräts sendet und das Antwortsignal in einer mit der Empfangseinheit signalübertragend verbundenen Auswerteeinheit der Kochfeldsteuerung oder dem Drittgerät mit dem Zuordnungssignal der mindestens einen Heizspule dieser Kochstelle verglichen wird und in Abhängigkeit dieses Vergleichs das identifizierte Aufstellgerät dieser Kochstelle zugeordnet wird. Siehe hierzu auch die nachveröffentlichte deutsche Patentanmeldung DE 10 2018 119 969.4 der Anmelderin.

Jedoch sind auch andere Ausführungsformen der automatischen Zuordnung mindestens eines Aufstellgeräts zu mindestens einer Kochstelle des induktiven Kochfelds denkbar. Siehe hierzu die DE 10 2017 112 945 B3 sowie die nachveröffentlichte deutsche Patentanmeldung DE 10 2018 119 953.8 der Anmelderin.

## Patentansprüche

1. System (2), umfassend ein induktives Kochfeld (4) und ein Aufstellgerät (12) zum Aufstellen auf das induktive Kochfeld (4),
wobei das Aufstellgerät (12) eine mit der Heizspule (8) induktiv koppelbare Induktionsspule (14) und eine Sendeeinheit (16) oder eine Sendeeinheit und eine Messeinheit aufweisteine Sendeeinheit (16) aufweist, und
wobei das induktive Kochfeld (4) mindestens eine Kochstelle (6), mindestens eine der Kochstelle (6) zugeordnete Heizspule (8) und eine Kochfeldsteuerung (10) zur Ansteuerung der Heizspule (8) in einem Betriebsmodus des induktiven Kochfelds (4) zur Beheizung des auf der Kochstelle (6) aufgestellten Aufstellgeräts (12) aufweist,
wobei die Kochfeldsteuerung (10) derart ausgebildet und eingerichtet ist, dass das induktive Kochfeld (4) zusätzlich in einem Standby-Modus betreibbar ist, wobei eine Ansteuerung der Heizspule (8) in dem Standby-Modus nicht ermöglicht ist,
und die Kochfeldsteuerung (10) derart ausgebildet und eingerichtet ist, dass das induktive Kochfeld (4) zusätzlich in einem Bereitschaftsmodus betreibbar ist,
wobei das induktive Kochfeld (4) mittels eines von einer Empfangseinheit (18) der Kochfeldsteuerung (10) empfangenen Wecksignals von dem Standby-Modus in den Bereitschaftsmodus überführbar ist,
und wobei die Heizspule (8) in dem Bereitschaftsmodus mittels der Kochfeldsteuerung (10) derart ansteuerbar ist, dass zum einen eine für einen Zubereitungsvorgang wirksame Beheizung des Aufstellgeräts (12) verhindert ist und zum anderen eine Signalübertragung zwischen der Sendeeinheit (16) und der Empfangseinheit (18) mittels der Heizspule (8) ermöglicht ist,
**dadurch gekennzeichnet, dass**
ein Bewegungssensor an dem Aufstellgerät (12) angeordnet und mit der Sendeeinheit (16) in Signalübertragungsverbindung steht
und/oder
ein Bedienelement an dem induktiven Kochfeld (4) angeordnet und mit der Empfangseinheit (18) der Kochfeldsteuerung (10) in Signalübertragungsverbindung steht und/oder
ein Bedienelement an einem Drittgerät angeordnet und mit der Empfangseinheit (18) der Kochfeldsteuerung (10) in Signalübertragungsverbindung steht,
wobei das System (2) eingerichtet und ausgeführt ist, mittels des Bewegungssensor an dem Aufstellgerät (12) und/oder mittels dem Bedienelement an dem induktiven Kochfeld (4) und/oder mittels dem Bedienelement an einem Drittgerät das Wecksignal zu erzeugen.

2. System (2) nach Anspruch 1, **dadurch gekennzeichnet, dass** die Sendeeinheit (16) oder die Sendeeinheit und die Messeinheit bei einer mittels der Heizspule (8) in die Induktionsspule (14) des auf der dieser Heizspule (8) zugeordneten Kochstelle (6) aufgestellten Aufstellgeräts (12) induzierten Spannung mit einer Betriebsenergie versorgbar ist/sind.

3. System (2) nach Anspruch 1 oder 2, wobei die Heizspule (8) in dem Bereitschaftsmodus mittels der Kochfeldsteuerung (10) derart ansteuerbar ist, dass eine Übertragung einer Betriebsenergie von dem induktiven Kochfeld (4) zu dem Aufstellgerät (12), das auf der dieser Heizspule (8) zugeordneten Kochstelle (6) aufgestellt ist, mittels der Heizspule (8) ermöglicht ist.

4. System (2) nach einem der Ansprüche 1 bis 3, wobei das induktive Kochfeld (4) mittels der Kochfeldsteuerung (10) und in Abhängigkeit von einem in dem Bereitschaftsmodus mittels der Empfangseinheit (18) empfangenen Antwortsignal (20) automatisch von dem Bereitschaftsmodus in den Betriebsmodus überführbar ist

5. Verfahren zum Betrieb eines Systems (2) nach Anspruch 1 bis 4, wobei die Heizspule (8) mittels der Kochfeldsteuerung (10) in einem Standby-Modus des induktiven Kochfelds (4) nicht angesteuert und in einem Betriebsmodus des induktiven Kochfelds (4) zur Beheizung eines auf der Kochstelle (6) aufgestellten Aufstellgeräts (12) mit einer Sendeeinheit (16) angesteuert wird,
wobei das induktive Kochfeld (4) mittels der Kochfeldsteuerung (10) zusätzlich in einem Bereitschaftsmodus betrieben wird, wobei das induktive Kochfeld (4) mittels eines von der Empfangseinheit (18) der Kochfeldsteuerung (10) empfangenen Wecksignals von dem Standby-Modus in den Bereitschaftsmodus überführt wird, und wobei die Heizspule (8) in dem Bereitschaftsmodus mittels der Kochfeldsteuerung (10) derart angesteuert wird, dass zum einen eine für einen Zubereitungsvorgang wirksame Beheizung des Aufstellgeräts (12) verhindert ist und zum anderen eine Signalübertragung zwischen der Sendeeinheit (16) und der Empfangseinheit (18) mittels der Heizspule (8) ermöglicht ist,
**dadurch gekennzeichnet, dass**
das Wecksignal mittels
eines an dem Aufstellgerät (12) angeordneten und mit der Sendeeinheit (16) in Signalübertragungsverbindung stehenden Bewegungssensors
und/oder
mittels einer Betätigung eines an dem induktiven Kochfeld (4) angeordneten und mit der Empfangseinheit (18) der Kochfeldsteuerung (10) in Signalübertragungsverbindung stehenden Bedienelements
und/oder
mittels einer Betätigung eines an einem Drittgerät angeordneten und mit der Empfangseinheit (18) der Kochfeldsteuerung (10) in Signalübertragungsverbindung stehenden Bedienelements erzeugt wird.

6. Verfahren nach Anspruch 5, **dadurch gekennzeichnet, dass** die Heizspule (8) in dem Bereitschaftsmodus mittels der Kochfeldsteuerung (10) derart angesteuert wird, dass eine Übertragung einer Betriebsenergie von dem induktiven Kochfeld (4) zu dem Aufstellgerät (12), das auf der dieser Heizspule (8) zugeordneten Kochstelle (6) aufgestellt ist, mittels der Heizspule (8) ermöglicht ist.

7. Verfahren nach einem der Ansprüche 5 bis 6, **dadurch gekennzeichnet, dass** eine elektrische Leistung, mit der die Kochfeldsteuerung (10) die Heizspule (8) in dem Bereitschaftsmodus ansteuert, einen Mittelwert von kleiner oder gleich 30 W, bevorzugt kleiner oder gleich 15 W, aufweist.

8. Verfahren nach einem der Ansprüche 5 bis 7, **dadurch gekennzeichnet, dass** eine elektrische Leistung, mit der die Kochfeldsteuerung (10) die Heizspule (8) in dem Bereitschaftsmodus ansteuert, ein Pausen-Leistungs-Verhältnis von größer oder gleich 1000:1 aufweist.

9. Verfahren nach einem der Ansprüche 5 bis 8, **dadurch gekennzeichnet, dass** in dem Bereitschaftsmodus eine automatische Zuordnung mindestens eines Aufstellgeräts (12) zu mindestens einer Kochstelle (6) des induktiven Kochfelds (4) mit einer Mehrzahl von mittels jeweils mindestens einer Heizspule (8) induktiv beheizten Kochstellen (6) erfolgt.

10. Verfahren nach Anspruch 9, **dadurch gekennzeichnet, dass** die Kochfeldsteuerung (10) die Heizspulen (8) mit einem Zuordnungssignal ansteuert und die Sendeeinheit (16) bei einer mittels mindestens einer der Heizspulen (8) in die Induktionsspule (14) des auf der dieser Heizspule (8) zugeordneten Kochstelle (6) aufgestellten Aufstellgeräts (12) induzierten Spannung mit einer Betriebsenergie versorgt wird und die Sendeeinheit (16) des Aufstellgeräts (12) mittels der Betriebsenergie ein das Aufstellgerät (12) identifizierendes und zu dem mittels mindestens einer der dieser Kochstelle (6) zugeordneten Heizspulen (8) in die Induktionsspule (14) des Aufstellgeräts (12) induzierten Zuordnungssignal korrelierendes Antwortsignal (20) an die Empfangseinheit (18) der Kochfeldsteuerung (10) oder eines mit der Kochfeldsteuerung in Signalübertragungsverbindung stehenden Drittgeräts sendet und das Antwortsignal (20) in einer mit der Empfangseinheit (18) signalübertragend verbundenen Auswerteeinheit (22) der Kochfeldsteuerung (10) oder dem Drittgerät mit dem Zuordnungssignal der mindestens einen Heizspule (8) dieser Kochstelle (6) verglichen wird und in Abhängigkeit dieses Vergleichs das identifizierte Aufstellgerät (12) dieser Kochstelle (6) zugeordnet wird.

11. Verfahren nach Anspruch 9, **dadurch gekennzeichnet, dass** die Kochfeldsteuerung die Heizspulen mit mindestens einem Zuordnungssignal ansteuert und die Messeinheit eine zu dem in die Induktionsspule induzierten Zuordnungssignal korrelierende Vibration des Aufstellgeräts detektiert und die Sendeeinheit ein das Aufstellgerät identifizierendes und zu der detektierten Vibration des Aufstellgeräts korrelierendes Antwortsignal an die Empfangseinheit der Kochfeldsteuerung oder eines mit der Kochfeldsteuerung in Signalübertragungsverbindung stehenden Drittgeräts sendet und das Antwortsignal in einer mit der Empfangseinheit signalübertragend verbundenen Auswerteeinheit der Kochfeldsteuerung oder dem Drittgerät mit dem Zuordnungssignal der mindestens einen Heizspule dieser Kochstelle verglichen wird und in Abhängigkeit dieses Vergleichs das identifizierte Aufstellgerät dieser Kochstelle zugeordnet wird.

12. Verfahren nach einem der Ansprüche 9 bis 11, **dadurch gekennzeichnet, dass** das induktive Kochfeld (4) mittels der Kochfeldsteuerung (10) und in Abhängigkeit von dem in dem Bereitschaftsmodus mittels der Empfangseinheit (18) empfangenen Antwortsignal (20) automatisch von dem Bereitschaftsmodus in den Betriebsmodus überführt wird.

13. Verfahren nach einem der Ansprüche 5 bis 12, **dadurch gekennzeichnet, dass** das induktive Kochfeld mittels der Kochfeldsteuerung zusätzlich in einem Demonstrationsmodus betrieben wird, wobei das induktive Kochfeld mittels eines von der Empfangseinheit der Kochfeldsteuerung empfangenen Umschaltsignals in den Demonstrationsmodus überführt wird, und wobei der Demonstrationsmodus im Wesentlichen dem Bereitschaftsmodus entspricht, jedoch eine automatische Überführung von dem Demonstrationsmodus in den Betriebsmodus nicht möglich ist.

## Claims

1. System (2) comprising an inductive cooking hob (4) and an installation device (12) for installing on the inductive cooking hob (4),
the installation device (12) having an induction coil (14) which can be inductively coupled to the heating coil (8) and a transmitting unit (16) or a transmitting unit and a measuring unit has a transmitting unit (16), and
the inductive cooking hob (4) having at least one hot plate (6), at least one heating coil (8) assigned to the hot plate (6), and a cooking hob controller (10) for controlling the heating coil (8) in an operating mode of the inductive cooking hob (4) for heating the installation device (12) installed on the hot plate (6),
the cooking hob controller (10) being designed and configured such that the inductive cooking hob (4) can additionally be operated in a standby mode, it not being possible for the heating coil (8) to be controlled in the standby mode,
and the cooking hob controller (10) being designed and configured such that the inductive cooking hob (4) can additionally be operated in a ready mode,
it being possible for the inductive cooking hob (4) to be transferred from the standby mode into the ready mode by means of an alarm signal received by a receiving unit (18) of the cooking hob controller (10),
and it being possible for the heating coil (8) to be controlled in the ready mode by means of the cooking hob controller (10) such that heating of the installation device (12) effective for a preparation process is prevented, and signal transmission between the transmitting unit (16) and the receiving unit (18) being made possible by means of the heating coil (8),
**characterized in that**
a movement sensor is arranged on the installation device (12) and is in signal-transmitting connection with the transmitting unit (16)
and/or
an operating element is arranged on the inductive cooking hob (4) and is in signal-transmitting connection with the receiving unit (18) of the cooking hob controller (10)
and/or
an operating element is arranged on a third-party device and is in signal-transmitting connection with the receiving unit (18) of the cooking hob controller (10),
the system (2) being configured and designed to produce the alarm signal by means of the movement sensor on the installation device (12) and/or by means of the operating element on the inductive cooking hob (4) and/or by means of the operating element on a third-party device.

2. System (2) according to claim 1, **characterized in that** the transmitting unit (16) or the transmitting unit and the measuring unit can be supplied with operating energy in the case of a voltage induced by means of the heating coil (8) in the induction coil (14) of the installation device (12) installed on the hot plate (6) assigned to this heating coil (8).

3. System (2) according to either claim 1 or claim 2, wherein the heating coil (8) can be controlled in the ready mode by means of the cooking hob controller (10) such that a transmission of an operating energy from the inductive cooking hob (4) to the installation device (12), which is installed on the hot plate (6) assigned to this heating coil (8), is made possible by means of the heating coil (8).

4. System (2) according to any of claims 1 to 3, wherein the inductive cooking hob (4) is automatically transferable from the ready mode into the operating mode by means of the cooking hob controller (10) and on the basis of a response signal (20) received in the ready mode by means of the receiving unit (18).

5. Method for operating a system (2) according to claims 1 to 4, the heating coil (8) not being controlled by means of the cooking hob controller (10) in a standby mode of the inductive cooking hob (4) and being controlled with a transmitting unit (16) in an operating mode of the inductive cooking hob (4) for heating an installation device (12) installed on the hot plate (6),
the inductive cooking hob (4) being additionally operated in a ready mode by means of the cooking hob controller (10), the inductive cooking hob (4) being transferred from the standby mode into the ready mode by means of an alarm signal received by the receiving unit (18) of the cooking hob controller (10), and the heating coil (8) being controlled in the ready mode by means of the cooking hob controller (10) such that heating of the installation device (12) effective for a preparation process is prevented, and signal transmission between the transmitting unit (16) and the receiving unit (18) is made possible by means of the heating coil (8),
**characterized in that**
the alarm signal is produced by means of
a movement sensor arranged on the installation device (12) and in signal-transmitting connection with the transmitting unit (16)
and/or
by actuating an operating element arranged on the inductive cooking hob (4) and in signal-transmitting connection with the receiving unit (18) of the cooking hob controller (10)
and/or
by actuating an operating element arranged on a third-party device and in signal-transmitting connection with the receiving unit (18) of the cooking hob controller (10).

6. Method according to claim 5, **characterized in that** the heating coil (8) is controlled in ready mode by means of the cooking hob controller (10) such that a transmission of an operating energy from the inductive cooking hob (4) to the installation device (12), which is installed on the hot plate (6) assigned to this heating coil (8), is made possible by means of the heating coil (8).

7. Method according to any of claims 5 to 6, **characterized in that** an electrical power with which the cooking hob controller (10) controls the heating coil (8) in the ready mode has an average value of less than or equal to 30 W, preferably less than or equal to 15 W.

8. Method according to any of claims 5 to 7, **characterized in that** an electrical power with which the cooking hob controller (10) controls the heating coil (8) in the ready mode has a pause/power ratio of greater than or equal to 1000:1.

9. Method according to any of claims 5 to 8, **characterized in that** the automatic assignment of at least one installation device (12) to at least one hot plate (6) of the inductive cooking hob (4) having a plurality of hot plates (6), each of which is inductively heated by means of at least one heating coil (8), is carried out in the ready mode.

10. Method according to claim 9, **characterized in that** the cooking hob controller (10) controls the heating coils (8) with an assignment signal and the transmitting unit (16) is supplied with operating energy in the case of a voltage induced, by means of at least one of the heating coils (8), in the induction coil (14) of the installation device (12) installed on the hot plate (6) assigned to this heating coil (8), and the transmitting unit (16) of the installation device (12) transmits, by means of the operating energy, a response signal (20), which identifies the installation device (12) and correlates with the assignment signal induced in the induction coil (14) of the installation device (12) by means of at least one of the heating coils (8) assigned to this hot plate (6), to the receiving unit (18) of the cooking hob controller (10) or a third-party device in signal-transmitting connection with the cooking hob controller, and the response signal (20) is compared, in an evaluation unit (22) of the cooking hob controller (10) or the third-party device, which unit is in signal-transmitting connection with the receiving unit (18), with the assignment signal of the at least one heating coil (8) of this hot plate (6), and, on the basis of this comparison, is assigned to the identified installation device (12) of this hot plate (6).

11. Method according to claim 9, **characterized in that** the cooking hob controller controls the heating coils with at least one assignment signal and the measuring unit detects a vibration of the installation device that correlates with the assignment signal induced in the induction coil and the transmitting unit transmits a response signal, which identifies the installation device and correlates with the detected vibration of the installation device, to the receiving unit of the cooking hob controller or a third-party device in signal-transmitting connection with the cooking hob controller, and the response signal is compared, in an evaluation unit of the cooking hob controller or the third-party device, which unit is in signal-transmitting connection with the receiving unit, with the assignment signal of the at least one heating coil of this hot plate, and, on the basis of this comparison, is assigned to the identified installation device of this hot plate.

12. Method according to any of claims 9 to 11, **characterized in that** the inductive cooking hob (4) is automatically transferred from the ready mode into the operating mode by means of the cooking hob controller (10) and on the basis of the response signal (20) received in the ready mode by means of the receiving unit (18).

13. Method according to any of claims 5 to 12, **characterized in that** the inductive cooking hob is additionally operated in a demonstration mode by means of the cooking hob controller, the inductive cooking hob being transferred into the demonstration mode by means of a switchover signal received by the receiving unit of the cooking hob controller, and the demonstration mode substantially corresponding to the ready mode, but an automatic transfer from the demonstration mode into the operating mode not being possible.

## Revendications

1. Système (2), comprenant une plaque de cuisson à indiction (4) et un appareil montable (12) destiné à être monté sur la plaque de cuisson à induction (4),
dans lequel l'appareil montable (12) présente une bobine d'induction (14) pouvant être couplée par induction à la bobine de chauffage (8) et une unité d'émission (16) ou une unité d'émission et une unité de mesure présente une unité d'émission (16), et
dans lequel la plaque de cuisson à induction (4) présente au moins un emplacement de cuisson (6), au moins une bobine de chauffage (8) attribuée à l'emplacement de cuisson (6) et une commande de plaque de cuisson (10) permettant de commander la bobine de chauffage (8) dans un mode de fonctionnement de la plaque de cuisson à induction (4) pour le chauffage de l'appareil montable (12) monté sur l'emplacement de cuisson (6),
dans lequel la commande de plaque de cuisson (10) est réalisée et configurée de telle sorte que la plaque de cuisson à induction (4) peut en outre fonctionner dans un mode veille, dans lequel une commande de la bobine de chauffage (8) n'est pas permise dans le mode veille,
et la commande de plaque de cuisson (10) est réalisée et configurée de telle sorte que la plaque de cuisson à induction (4) peut en outre fonctionner dans un mode d'attente,
dans lequel la plaque de cuisson à induction (4) peut être transférée du mode veille au mode d'attente au moyen d'un signal d'alarme reçu par une unité de réception (18) de la commande de plaque de cuisson (10),
et dans lequel la bobine de chauffage (8) peut être commandée dans le mode d'attente au moyen de la commande de plaque de cuisson (10) de telle sorte que, d'une part, un chauffage de l'appareil montable (12) efficace pour un processus de préparation est empêché et, d'autre part, une transmission de signal entre l'unité d'émission (16) et l'unité de réception (18) est permise au moyen de la bobine de chauffage (8),
**caractérisé en ce que**
un capteur de mouvement est disposé au niveau de l'appareil montable (12) et est en connexion par transmission de signaux avec l'unité d'émission (16)
et/ou
un élément de manipulation est disposé au niveau de la plaque de cuisson à induction (4) et est en connexion par transmission de signaux avec l'unité de réception (18) de la commande de plaque de cuisson (10)
et/ou
un élément de manipulation est disposé au niveau d'un appareil tiers et est en connexion par transmission de signaux avec l'unité de réception (18) de la commande de plaque de cuisson (10),
dans lequel le système (2) est configuré et réalisé pour générer le signal d'alarme au moyen du capteur de mouvement au niveau de l'appareil montable (12) et/ou au moyen de l'élément de manipulation au niveau de la plaque de cuisson à induction (4) et/ou au moyen de l'élément de manipulation au niveau d'un appareil tiers.

2. Système (2) selon la revendication 1, **caractérisé en ce que** l'unité d'émission (16) ou l'unité d'émission et l'unité de mesure peuvent être alimentées en énergie de fonctionnement dans le cas d'une tension induite au moyen de la bobine de chauffage (8) dans la bobine d'induction (14) de l'appareil montable (12) monté sur l'emplacement de cuisson (6) attribué à ladite bobine de chauffage (8).

3. Système (2) selon l'une des revendications 1 ou 2, dans lequel la bobine de chauffage (8) peut être commandée dans le mode d'attente au moyen de la commande de plaque de cuisson (10) de telle sorte qu'une transmission d'une énergie de fonctionnement depuis la plaque de cuisson à induction (4) jusqu'à l'appareil montable (12), lequel est monté sur l'emplacement de cuisson (6) attribué à ladite bobine de chauffage (8), est permise au moyen de la bobine de chauffage (8).

4. Système (2) selon l'une des revendications 1 à 3, dans lequel la plaque de cuisson à induction (4) peut être transférée automatiquement du mode d'attente au mode de fonctionnement au moyen de la commande de plaque de cuisson (10) et en fonction d'un signal de réponse (20) reçu dans le mode d'attente au moyen de l'unité de réception (18).

5. Procédé permettant de faire fonctionner un système (2) selon les revendications 1 à 4, dans lequel la bobine de chauffage (8) n'est pas commandée au moyen de la commande de plaque de cuisson (10) dans un mode veille de la plaque de cuisson à induction (4) et est commandée par une unité d'émission (16) dans un mode de fonctionnement de la plaque de cuisson à induction (4) pour le chauffage d'un appareil montable (12) monté sur l'emplacement de cuisson (6),
dans lequel la plaque de cuisson à induction (4) fonctionne en outre dans un mode d'attente au moyen de la commande de plaque de cuisson (10), dans lequel la plaque de cuisson à induction (4) est transférée du mode veille au mode d'attente au moyen d'un signal d'alarme reçu par l'unité de réception (18) de la commande de plaque de cuisson (10), et dans lequel la bobine de chauffage (8) est commandée dans le mode d'attente au moyen de la commande de plaque de cuisson (10) de telle sorte que, d'une part, un chauffage de l'appareil montable (12) efficace pour un processus de préparation est empêché et, d'autre part, une transmission de signaux entre l'unité d'émission (16) et l'unité de réception (18) est permise au moyen de la bobine de chauffage (8),
**caractérisé en ce que**
le signal d'alarme est généré
au moyen d'un capteur de mouvement disposé au niveau de l'appareil montable (12) et en connexion par transmission de signaux avec l'unité d'émission (16)
et/ou
au moyen d'un actionnement d'un élément de manipulation disposé au niveau de la plaque de cuisson à induction (4) et en connexion par transmission de signaux avec l'unité de réception (18) de la commande de plaque de cuisson (10)
et/ou
au moyen d'un actionnement d'un élément de manipulation disposé au niveau d'un appareil tiers et en connexion par transmission de signaux avec l'unité de réception (18) de la commande de plaque de cuisson (10).

6. Procédé selon la revendication 5, **caractérisé en ce que** la bobine de chauffage (8) est commandée dans le mode d'attente au moyen de la commande de plaque de cuisson (10) de telle sorte qu'une transmission d'une énergie de fonctionnement de la plaque de cuisson à induction (4) jusqu'à l'appareil montable (12), lequel est monté sur l'emplacement de cuisson (6) attribué à ladite bobine de chauffage (8), est permise au moyen de la bobine de chauffage (8).

7. Procédé selon l'une des revendications 5 à 6, **caractérisé en ce qu'une** puissance électrique, à l'aide de laquelle la commande de plaque de cuisson (10) commande la bobine de chauffage (8) dans le mode d'attente, présente une valeur moyenne inférieure ou égale à 30 W, de préférence inférieure ou égale à 15 W.

8. Procédé selon l'une des revendications 5 à 7, **caractérisé en ce qu'une** puissance électrique, à l'aide de laquelle la commande de plaque de cuisson (10) commande la bobine de chauffage (8) dans le mode d'attente, présente un rapport pause-puissance supérieur ou égal à 1 000:1.

9. Procédé selon l'une des revendications 5 à 8, **caractérisé en ce qu'**une attribution automatique d'au moins un appareil montable (12) à au moins un emplacement de cuisson (6) de la plaque de cuisson à induction (4) comportant une pluralité d'emplacements de cuisson (6) chauffés par induction au moyen de respectivement au moins une bobine de chauffage (8) est effectuée dans le mode d'attente.

10. Procédé selon la revendication 9, **caractérisé en ce que** la commande de plaque de cuisson (10) commande les bobines de chauffage (8) avec un signal d'attribution et l'unité d'émission (16) est alimentée en énergie de fonctionnement dans le cas d'une tension induite, au moyen d'au moins l'une des bobines de chauffage (8), dans la bobine d'induction (14) de l'appareil montable (12) monté sur l'emplacement de cuisson (6) attribué à ladite bobine de chauffage (8) et l'unité d'émission (16) de l'appareil montable (12) émet, au moyen de l'énergie de fonctionnement, un signal de réponse (20), lequel identifie l'appareil montable (12) et est corrélé avec le signal d'attribution induit dans la bobine d'induction (14) de l'appareil montable (12) au moyen d'au moins l'une des bobines de chauffage (8) attribuées audit emplacement de cuisson (6), à l'unité de réception (18) de la commande de plaque de cuisson (10) ou d'un appareil tiers en connexion par transmission de signaux avec la commande de plaque de cuisson, et le signal de réponse (20) est comparé avec le signal d'attribution de l'au moins une bobine de chauffage (8) dudit emplacement de cuisson (6) dans une unité d'évaluation (22) de la commande de plaque de cuisson (10) ou de l'appareil tiers connectée par transmission de signaux à l'unité de réception (18) et, en fonction de ladite comparaison, est attribué à l'appareil montable (12) identifié dudit emplacement de cuisson (6).

11. Procédé selon la revendication 9, **caractérisé en ce que** la commande de plaque de cuisson commande les bobines de chauffage avec au moins un signal d'attribution et l'unité de mesure détecte une vibration de l'appareil montable corrélée avec le signal d'attribution induit dans la bobine d'induction et l'unité d'émission émet un signal de réponse, lequel identifie l'appareil montable et est corrélé avec la vibration détectée de l'appareil montable, à l'unité de réception de la commande de plaque de cuisson ou d'un appareil tiers en connexion par transmission de signaux avec la commande de plaque de cuisson, et le signal de réponse est comparé avec le signal d'attribution de l'au moins une bobine de chauffage dudit emplacement de cuisson dans une unité d'évaluation de la commande de plaque de cuisson ou de l'appareil tiers connectée par transmission de signaux à l'unité de réception et, en fonction de ladite comparaison, est attribué à l'appareil montable identifié dudit emplacement de cuisson.

12. Procédé selon l'une des revendications 9 à 11, **caractérisé en ce que** la plaque de cuisson à induction (4) est transférée automatiquement du mode d'attente au mode de fonctionnement au moyen de la commande de plaque de cuisson (10) et en fonction du signal de réponse (20) reçu dans le mode d'attente au moyen de l'unité de réception (18).

13. Procédé selon l'une des revendications 5 à 12, **caractérisé en ce que** la plaque de cuisson à induction fonctionne en outre dans un mode de démonstration au moyen de la commande de plaque de cuisson, dans lequel la plaque de cuisson à induction est transférée dans le mode de démonstration au moyen d'un signal de commutation reçu par l'unité de réception de la commande de plaque de cuisson, et dans lequel le mode de démonstration correspond sensiblement au mode d'attente, cependant un transfert automatique du mode de démonstration au mode de fonctionnement n'est pas possible.
